# EUROPÄISCHE PATENTSCHRIFT

(11) **EP 3 931 450 B1**
(45) Veröffentlichungstag und Bekanntmachung des Hinweises auf die Patenterteilung: **02.08.2023**
(21) Anmeldenummer: 20726736.0
(22) Anmeldetag: 11.05.2020
(51) Int. Cl.: F15B 11/17, F15B 13/08, F15B 21/00, F04B 49/00, F15B 11/02, F15B 1/26, F15B 13/00

(54) **HYDRAULISCHES ANTRIEBSSYSTEM**
HYDRAULIC DRIVE SYSTEM
SYSTÈME D'ENTRAÎNEMENT HYDRAULIQUE

(30) Priorität: 11.05.2019 DE 102019003342
(43) Veröffentlichungstag der Anmeldung: 05.01.2022
(73) Patentinhaber: Hydac Fluidtechnik GmbH, 66280 Sulzbach/Saar (DE)
(72) Erfinder: BÖHLER, Andreas, 66123 Saarbrücken (DE)
(74) Vertreter: Bartels und Partner, Patentanwälte
(86) Internationale Anmeldenummer: PCT/EP2020/063043
(87) Internationale Veröffentlichungsnummer: WO 2020/229405

(56) Entgegenhaltungen:
- EP-A1- 1 600 346
- WO-A1-2017/005338
- US-A1- 2014 334 955

## Beschreibung

Die Erfindung betrifft ein hydraulisches Antriebssystem.

Hydraulische Antriebssysteme kommen bei mit Hydrauliksystemen versehenen technischen Anlagen zum Einsatz, bei denen eine hydraulische Betätigung von Aktoren für Steuer- und/oder Arbeitsfunktionen vorgesehen ist. Aus der Vielzahl der Anwendungsgebiete seien beispielsweise der Einsatz bei mobilen Anlagen, wie Kränen oder Staplern, oder auch der Einsatz bei Kraftfahrzeughebebühnen genannt. Beispielhaft zeigt die DE 10 2014 009 996 A1 ein Ventilsystem, bei dem in der Art eines Baukastens für die Versorgung von Verbrauchern, wie hydraulischen Aktoren, modulartige Blöcke fluidführend miteinander verbunden sind, die hydraulische Komponenten, wie Ventile, Druckwaagen, Blendeneinsätze und vergleichbare andere Fluid beeinflussende Ventilkomponenten enthalten.

Durch WO 2013/059033 A1 ist ein hydraulisches Antriebssystem bekannt mit mehreren hydraulischen Verbrauchern in Form von hydraulischen Arbeitszylindern und Hydromotoren. Jedem hydraulischen Verbraucher zugeordnet ist eine Ventileinrichtung vorgesehen, die als 4/3-Wegeproportional-ventil ausgebildet ist und den hydraulischen Zu- sowie Ablauf zu dem jeweiligen hydraulischen Verbraucher regelt. Eingangsseitig ist die jeweilige Ventileinrichtung mit einem geschlossen ausgebildeten, hydraulischen Versorgungskreislauf fluidführend verbunden, der als Bestandteil eine gemeinsame Einspeiseleitung aufweist, in die weitere Ventile mit Sperrfunktion geschaltet sind, wobei einzelne Hydropumpen aus der geschlossenen Kreislaufführung Arbeitsfluid entnehmen und in die gemeinsame Einspeiseleitung zur Versorgung des jeweils angeschlossenen Verbrauchers über die insoweit nachgeschaltete Ventileinrichtung einspeisen. Durch die in die Einspeiseleitung eingesetzten Ventile respektive Sperrventile, lassen sich die einzelnen der Versorgung dienenden Hydropumpen voneinander entkoppein, so dass sich dergestalt einzelne Verbraucher vom geschlossenen Versorgungskreislauf trennen und damit stilllegen lassen. Das bekannte hydraulische Antriebssystem mit geschlossener Kreislaufführung im Rahmen der Fluidversorgung ist speziell für eine Versorgungsaufgabe konzipiert, so dass für jeden Anwendungsfall einer hydraulischen Versorgung der zugeordnete Versorgungskreislauf mit den verschiedenen Hydropumpen und den Ventilen jeweils dezidiert anzupassen ist.

Die EP 1 600 346 A1 beschreibt ein hydraulisches Antriebssystem bestehend aus mindestens zwei Einzelaggregaten, die jeweils eine mittels eines Antriebs betätigbare Hydropumpe aufweisen, die ausgangsseitig in eine gemeinsame Einspeiseleitung unter Druck stehendes Fluid einspeisen, an die, jedem Einzelaggregat zugeordnet, mindestens eine Ventileinrichtung angeschlossen ist, wobei mittels eines Ventiles in der Einspeiseleitung zwei benachbarte Einzelaggregate voneinander getrennt oder fluidführend miteinander verbunden sind, die modulartig ausgebildet in Aneinanderreihung eine Längsverkettung miteinander bilden und jeweils einen Abschnitt der Einspeiseleitung aufweisen, die an voneinander separierbaren Fluidanschlussstellen zwischen den benachbart angeordneten Einzelaggregaten miteinander verbunden, die Einspeiseleitung bilden.

Ein weiteres hydraulisches Antriebssystem geht aus der WO 2017/005338 A1 hervor.

Ausgehend von diesem Stand der Technik liegt der Erfindung die Aufgabe zugrunde, ein hydraulisches Antriebssystem für hydraulische Verbraucher bereitzustellen, das sich an den jeweiligen Anwendungsfall in einfacher und kostengünstiger Weise anpassen lässt.

Eine dahingehende Aufgabe löst ein hydraulisches Antriebssystem mit den Merkmalen des Patentanspruches 1 in seiner Gesamtheit.

Demgemäß ist ein hydraulisches Antriebssystem vorgesehen, bestehend aus mindestens 2 Einzelaggregaten, die jeweils eine mittels eines Antriebs betätigbare Hydropumpe aufweisen, die ausgangsseitig in eine gemeinsame Einspeiseleitung unter Druck stehendes Fluid einspeisen, an die, jedem Einzelaggregat zugeordnet, mindestens eine Ventileinrichtung zur Versorgung eines jeweiligen Verbrauchers angeschlossen ist, wobei mittels eines Ventiles in der Einspeiseleitung zwei benachbarte Einzelaggregate voneinander getrennt oder fluidführend miteinander verbunden sind, wobei die mindestens zwei Einzelaggregate modulartig ausgebildet sind, in Aneinanderreihung eine Längsverkettung miteinander bilden und jeweils einen Abschnitt der Einspeiseleitung (18) aufweisen, wobei die jeweiligen Abschnitte der Einspeiseleitung (18) durch voneinander separierbare Fluidanschlussstellen (20) zwischen den benachbart angeordneten Einzelaggregaten (2) miteinander verbunden sind.

Gemäß Anspruch 1 ist vorgesehen, dass die fluidführende Verbindung der Einzelaggregate miteinander über die Einspeiseleitung eine Art Längsverkettung für die Hydropumpen bildet; und dass durch die trennbare Längsverkettung der Einzelaggregate die jeweiligen hydraulischen Verbraucher, wie Aktoren in Form von Arbeitszylindern oder Hydromotoren, im Eil- oder Schleichgang betreibbar sind oder im Bedarfsfall bei Zuschalten aller Einzelaggregate hohe Leistungen erbringen können.

Dergestalt ist ein modular aufgebautes Antriebssystem geschaffen, bestehend aus mehreren Einzelaggregaten, die vorzugsweise gleich ausgebildet sind und die je nach Anzahl der hydraulischen Verbraucher respektive nach den Leistungsanforderungen im Rahmen des Antriebssystems in wiederlösbarer Weise miteinander koppelbar sind. Dergestalt lässt sich nahezu beliebig an die Versorgungsaufgabe angepasst eine Längsverkettung mit einer Vielzahl von leistungsmäßig benötigten Einzelaggregaten schaffen, was so keine Entsprechung im Stand der Technik hat. In besonders vorteilhafter Weise, kann dabei auch ein einzelnes Antriebsaggregat des Antriebssystems für sich gesehen, für eine spezielle Versorgungsaufgabe Verwendung finden.

Das erfindungsgemäße System lässt sich dadurch unter Ausbilden eines an die jeweiligen Einsatzgegebenheiten angepassten Baukastensystems mit Vorteil bei Arbeitsgerätschaften, wie mobilen Gerätschaften, einsetzen, bei denen mehrere Aktoren mit unterschiedlichem Leistungsbedarf und mit verschiedenen Arbeitsgeschwindigkeiten, wie Eil- oder Schleichgang, zu versorgen sind.

Die Erfindung ermöglicht weiter, dadurch, dass die Hydropumpe jedes modularen Einzelaggregates in die gemeinsame Einspeiseleitung einspeist, ein weitgehendes Downsizing der jeweiligen Antriebe und Hydropumpen. Bei einem beispielsweise drei Einzelaggregate enthaltenden System muss die Nennleistung der drei Antriebe und Pumpen lediglich jeweils einem Drittel des maximalen Gesamtleistungsbedarfs der Einzelaggregate entsprechen. Neben der Kostenersparnis durch kleiner dimensionierte Antriebs- und Pumpeneinheiten, arbeiten diese auch bei kleineren, von den jeweiligen Ventileinrichtungen aus der Einspeiseleitung angeforderten Volumenströmen im energieeffizienten Arbeitsbereich. Die Betätigung der die Einzelaggregate mit der Einspeiseleitung verbindenden Ventile ermöglicht durch das Zuschalten oder Abschalten schnelle Übergänge der Betätigungsart der zu versorgenden Aktoren, wie deren Betrieb im Eil- oder Schleichgang. Mit Vorteil kann beispielsweise eines der Einzelaggregate für den Betrieb von Aktoren mit Schleichgang vorgesehen sein und hierfür mit einer Motorsteuerung versehen sein, die ein feines Justieren kleiner Volumenströme für Schleichgangantrieb ermöglicht, während das Zuschalten weiterer oder aller Einzelaggregate hohe Leistungsanforderungen abdeckt. Ein weiterer Vorteil besteht darin, dass bei Vorhandensein mehrerer Antriebs-Pumpeneinheiten Redundanz für den Fall des Versagens eines Antriebs oder einer Pumpe zur Verfügung steht. Insgesamt ist ein miteinander längsverkettetes Einzelaggregatversorgungskonzept geschaffen, das aufgrund der Wiederholbarkeit der Module besonders kostengünstig in der Realisierung ist.

Bei bevorzugten Ausführungsbeispielen besteht ein Einzelaggregat zumindest aus der Hydropumpe mit ihrem Antrieb, der Ventileinrichtung mit Nutzanschlüssen für einen hydraulischen Verbraucher und einem abschnittsweisen Teil der Einspeiseleitung nebst zugehörigem Ventil sowie vorzugsweise einem zugehörigen Versorgungs- oder Vorratstank.

Mit Vorteil kann die Druckseite der aus einem Tank ansaugenden, jeweiligen Hydropumpe über ein Druckbegrenzungsventil zum Tank hin abgesichert sein, wobei für die Einzelaggregate ein gemeinsamer Tank vorgesehen sein kann.

Die Einzelaggregate können mit besonderem Vorteil gleich aufgebaut sein. Der Einsatz von Elektromotoren des gleichen Typs vereinfacht auch die Antriebssteuerung. Beispielsweise kann ein Antriebsregler für mehrere Motoren vorgesehen sein.

Als Antrieb für die jeweilige Hydropumpe kann ein Wechselstrom- oder Gleichstrommotor vorgesehen sein, der bürstenlos oder mit Bürsten versehen ist. Bei Wechselstrommotoren kann zur Regelung mit Vorteil ein Frequenzumsetzer vorgesehen sein.

Für das Zu- oder Abschalten der Einzelaggregate zu der Einspeiseleitung kann das jeweilige Ventil ein Sperr- oder Schaltventil sein, insbesondere in Form eines elektromagnetisch betätigbaren 2/2-Wegeschaltventils. Mit Wegeventilen sind auch höhere Volumenströme mit geringen Strömungsverlusten steuerbar.

Mit besonderem Vorteil kann die Anordnung so getroffen sein, dass jede Ventileinrichtung zumindest aus einem 4/3-Wegeschaltventil gebildet ist, das eingangsseitig an die Einspeiseleitung sowie an einen Rücklauf und ausgangsseitig an gegenseitig hydraulisch entsperrbare Rückschlagventile angeschlossen ist, die jeweils zu einem Nutzanschluss führen. Durch die hydraulisch entsperrbaren Rückschlagventile sind die jeweiligen Aktoren, beispielsweise Hubzylinder, bei einem möglichen Druckverlust gegen eine sicherheitsgefährdende Fehlfunktion abgesichert.

Mit Vorteil sind für die Realisierung der Längsverkettung einzelne, miteinander verbindbare Funktionsblöcke in der Art von Einzelmodulen vorgesehen, die jeweils eine Ventileinrichtung aufnehmen und auf einer Seite die Hydropumpe und auf der anderen Seite deren Antrieb aufweisen. Mit solchen Funktionsblöcken lässt sich in besonders vorteilhafter Weise ein modulares Baukastensystem realisieren. Auch lassen sich die Einzelaggregate einer solchen Längsverkettung voneinander separiert auch als Einzelmodule für sich betreiben.

Nachstehend ist die Erfindung anhand eines in der Zeichnung dargestellten Ausführungsbeispiels im Einzelnen erläutert. Es zeigen:
- Fig. 1: eine perspektivische Schrägansicht des Ausführungsbeispiels des erfindungsgemäßen hydraulischen Antriebssystems, gesehen auf die elektromotorische Antriebe aufweisende Seite;
- Fig. 2: eine perspektivische Schrägansicht des Ausführungsbeispiels, gesehen auf die Hydropumpen aufweisende Seite; und
- Fig. 3: in Symboldarstellung die hydraulische Schaltung des Ausführungsbeispiels.

Mit Bezug auf die beigefügte Zeichnung ist die Erfindung an einem Ausführungsbeispiel erläutert, das drei gleich ausgebildete Einzelaggregate 2 (Fig. 3) aufweist, die jedes einen gleich ausgebildeten Funktionsblock 3, 4 und 5 bilden. Bei diesen handelt es sich jeweils um einen Quader mit zwei gegenüberliegenden Breitseiten 6 und 8 mit quadratischem Umriss und mit schmäleren, rechteckigen Seitenflächen 10, von denen in Fig. 1 und 2 nur eine beziffert ist. An aneinanderliegenden Seitenflächen 10 sind die Funktionsblöcke 3, 4, 5 miteinander verschraubt, so dass sie mit absatzlosen Übergängen zusammen eine Grundplatte bilden. Die Breitseite 6 bildet jeweils die Antriebsseite auf der mit zentral gelegener Antriebswelle jeweils ein Elektromotor 12 gelagert ist, beim vorliegenden Beispiel in Form eines bürstenlosen Wechselstrommotors. Die gegenüberliegende Breitseite 8 bildet die Pumpenseite, auf der jeweils eine Hydropumpe 14 befestigt ist, die vom zugeordneten Elektromotor 12 mit durch den jeweiligen Funktionsblock 3, 4 und 5 hindurchgeführter Antriebswelle direkt angetrieben sind. Bei den Hydropumpen 14 handelt es sich um Konstantpumpen mit drehzahlgesteuerter Förderleistung. Neben den Hydropumpen 14 ist auf der Breitseite 8 jedes Funktionsblockes 3, 4, 5 ein Schaltventil 15, 16 bzw. 17 angeordnet, die in eine Einspeiseleitung 18 eingefügt sind, die, siehe Fig. 3, als sämtlichen Funktionsblöcken 3, 4, 5 gemeinsame Leitung durchgehend zwischen den Seitenflächen 10 verläuft, wobei an den die Anlageflächen bildenden Seitenflächen 10 eine die Leitungsabschnitte der Einspeiseleitung 18 verbindende Fluidverbindung gebildet ist, und wobei einzelne, einander benachbarte Fluidanschlussstellen 20 bei entsprechender Abdichtung die Fluidverbindung im Rahmen der Realisierung der Gesamt-Einspeiseleitung 18 herstellen. Zwischen zwei Anschlussstellen 20 eines Einzelaggregates 2 erstreckt sich dabei der jeweilige Abschnitt der Einspeiseleitung 18, der mit den benachbart angeordneten Abschnitten der weiteren Aggregate 2 die Gesamtleistung 18 ergibt. Außenliegende Anschlussstellen 20 können bei Nichtbelegung mit Anschlussstopfen (nicht dargestellt) verschlossen sein.

Wie Fig. 3 zeigt, sind die Hydropumpen 14, die aus einem Tank 22 über ein Filter 24 ansaugen, mit ihrer Ausgangsseite über ein Rückschlagventil mit der Einspeiseleitung 18 verbunden. Der Tank 22 mit Belüftungsfilter 28 kann für sämtliche Einzelaggregate 2 gemeinsam sein. Die Ausgangsseite der Hydropumpen 14 ist über ein Druckbegrenzungsventil 30 und eine Rücklaufleitung 32 zum Tank 22 hin abgesichert. Die Schaltventile 15, 16 und 17 sind jedes durch ein 2/2-Wegeventil gebildet, das elektromagnetisch betätigbar und im nicht betätigten Zustand in die Sperrstellung vorgespannt ist. Wie die Fig. 3 zeigt, sind die Schaltventile 15, 16, 17 in die Einspeiseleitung 18 so eingefügt, dass sie den jeweils angeschlossenen Abschnitt der Einspeiseleitung 18 über die Fluidverbindung 20 mit dem Abschnitt der Einspeiseleitung 18 des in der Verkettung nachfolgenden Funktionsblocks 3, 4, 5 verbinden oder trennen. Bei dieser Anordnung sind bei gesperrten Schaltventilen 15, 16, 17 die in den Funktionsblöcken 3, 4 und 5 verlaufenden Abschnitte der Einspeiseleitung 18 lediglich von einer Hydropumpe 14 versorgbar, nämlich der in dem betreffenden Block 3, 4, 5 befindlichen Hydropumpe 14. Bei Öffnen des Schaltventils 15 sind die Funktionsblöcke 3 und 4 zusammengeschaltet, d.h. die Einspeiseleitung 18 ist in beiden Leitungsabschnitten von Funktionsblock 3 und Funktionsblock 4 von den Hydropumpen 14 beider Blöcke 3 und 4 versorgbar, während die Einspeiseleitung 18 im Funktionsblock 5 weiterhin nur von der in diesem Funktionsblock 5 befindlichen Hydropumpe 14 versorgbar ist. Wird das Schaltventil 16 geöffnet, ist auch die Hydropumpe 14 des Funktionsblocks 5 zugeschaltet, so dass, solange Schaltventil 15 ebenfalls geöffnet ist, alle drei Hydropumpen 14 der Einspeiseleitung 18 zugeschaltet sind. Bei Sperren des Schaltventils 15 bleiben wiederum die Hydropumpen 14 aus den Funktionsblöcken 4 und 5 dem in ihnen verlaufenden Abschnitt der Einspeiseleitung 18 zugeschaltet, solange das Schaltventil 16 geöffnet bleibt.

Für die Versorgung von Verbrauchern, wie nicht gezeigte Arbeitszylinder, Fahrantriebe oder Aktoren anderer Art durch die Einzelaggregate 2, weisen die Funktionsblöcke 3, 4 und 5 je eine Ventileinrichtung 34 auf, mittels deren Nutzanschlüsse A und B mit der Einspeiseleitung 18 oder mit der Rücklaufleitung 32 verbindbar sind. Die Ventileinrichtungen 34 weisen ein 4/3-Wegeschaltventil 36 auf, das elektromagnetisch betätigbar ist und dessen eingangsseitigen Anschlüsse mit der Einspeiseleitung 18 und der Rücklaufleitung 32 verbunden sind. Von den ausgangsseitigen Anschlüssen des Wegeschaltventils 36 ist der eine über ein hydraulisch entsperrbares Rückschlagventil 38 mit dem Nutzanschluss A und der andere über ein hydraulisch entsperrbares Rückschlagventil 40 mit dem Nutzanschluss B in Verbindung. Die Rückschlagventile 38 und 40, die in Richtung auf das Wegeschaltventil 36 sperren, sind miteinander so verschaltet, dass sie durch an einem oder am anderen Ausgangsanschluss des Wegeschaltventils 36 anstehenden Versorgungsdruck öffnen. Die Rückschlagventile 38, 40 bilden dadurch eine Sicherheitsschaltung, die bei fehlendem Versorgungsdruck einen Rückstrom von den Verbrauchern und damit einen möglicherweise sicherheitsgefährdenden Funktionsverlust verhindert.

Mit der erfindungsgemäß vorgesehenen Längsverkettung der Einzelaggregate 2 ist ein Baukastensystem realisierbar, bei dem, je nach Trennen von Funktionsblöcken 3, 4, 5 von der Einspeiseleitung 18 oder dem Zuschalten zur Einspeiseleitung 18 jeweilige Verbraucher in unterschiedlicher Weise versorg- und antreibbar sind. Beispielsweise sind verschiedene Aktoren gleichzeitig im Eil- oder Schleichgang betreibbar. In Fall einer hohen Leistungsanforderung sämtlicher Aktoren steht durch Zusammenschalten aller Einzelaggregate 2 die gesamte Förderleistung der Hydropumpen 14 zur Verfügung. Ein für Schleichgangbetrieb vorgesehenes Einzelaggregat 2 kann mit Vorteil mittels Frequenzsteuerung des Elektromotors 12 in der Leistung feinjustierbar ausgelegt sein, während weitere Elektromotoren 12, beispielsweise gemeinsam, mit weniger aufwendiger Steuerung betreibbar sind.

## Patentansprüche

1. Hydraulisches Antriebssystem, bestehend aus mindestens zwei Einzelaggregaten (2), die jeweils eine mittels eines Antriebs (12) betätigbare Hydropumpe (14) aufweisen, die ausgangsseitig in eine gemeinsame Einspeiseleitung (18) unter Druck stehendes Fluid einspeisen, an die, jedem Einzelaggregat (2) zugeordnet, mindestens eine Ventileinrichtung (34) zur Versorgung eines jeweiligen Verbrauchers angeschlossen ist, wobei mittels eines Ventiles (15, 16, 17) in der Einspeiseleitung (18) zwei benachbarte Einzelaggregate (2) voneinander getrennt oder fluidführend miteinander verbunden sind, wobei die mindestens zwei Einzelaggregate modulartig ausgebildet sind, in Aneinanderreihung eine Längsverkettung miteinander bilden und jeweils einen Abschnitt der Einspeiseleitung (18) aufweisen, wobei die jeweiligen Abschnitte der Einspeiseleitung (18) durch voneinander separierbare Fluidanschlussstellen (20) zwischen den benachbart angeordneten Einzelaggregaten (2) miteinander verbunden sind, wobei die fluidführende Verbindung der Einzelaggregate (2) miteinander über die Einspeiseleitung (18) eine Art Längsverkettung für die Hydropumpen (14) bildet; und wobei durch die trennbare Längsverkettung der Einzelaggregate (2) die jeweiligen hydraulischen Verbraucher, wie Aktoren in Form von Arbeitszylindern oder Hydromotoren, im Eil- oder Schleichgang betreibbar sind oder im Bedarfsfall bei Zuschalten aller Einzelaggregate (2) hohe Leistungen erbringen können.

2. Hydraulisches Antriebssystem nach Anspruch 1, **dadurch gekennzeichnet, dass** ein Einzelaggregat (2) zumindest besteht aus
- der Hydropumpe (14) mit ihrem Antrieb (12);
- der Ventileinrichtung (34) mit Nutzanschlüssen (A, B) für einen hydraulischen Verbraucher;
- einem Abschnitt der Einspeiseleitung (18); nebst
- zugehörigem Ventil (15, 16, 17); und
- vorzugsweise einem Vorratstank (22).

3. Hydraulisches Antriebssystem nach Anspruch 1 oder 2, **dadurch gekennzeichnet, dass** alle Einzelaggregate (2) gleich aufgebaut sind.

4. Hydraulisches Antriebssystem nach einem der vorstehenden Ansprüche, **dadurch gekennzeichnet, dass** der Antrieb ein Wechselstrom- oder Gleichstrommotor (12) ist, der bürstenlos oder mit Bürsten versehen ist.

5. Hydraulisches Antriebssystem nach einem der vorstehenden Ansprüche, **dadurch gekennzeichnet, dass** das jeweilige Ventil ein Schaltventil, insbesondere ein elektromagnetisch betätigbares 2/2-Wegeschaltventil (15, 16, 17) ist.

6. Hydraulisches Antriebssystem nach einem der vorstehenden Ansprüche, **dadurch gekennzeichnet, dass** jede Ventileinrichtung (34) zumindest aus einem 4/3-Wegeschaltventil (36) gebildet ist, das eingangsseitig an die Einspeiseleitung (18) sowie an einen Rücklauf (32) und ausgangsseitig an gegenseitig hydraulisch entsperrbare Rückschlagventile (38, 40) angeschlossen ist, die jeweils zu einem Nutzanschluss (A oder B) führen.

7. Hydraulisches Antriebssystem nach einem der vorstehenden Ansprüche, **dadurch gekennzeichnet, dass** für die Realisierung der Längsverkettung einzelne, miteinander verbindbare Funktionsblöcke (3, 4, 5) vorgesehen sind, die jeweils eine Ventileinrichtung (34) aufnehmen und auf einer Seite die Hydropumpe (14) und auf der anderen Seite deren Antrieb (12) aufweisen.

8. Hydraulisches Antriebssystem nach einem der vorstehenden Ansprüche, **dadurch gekennzeichnet, dass** die Einzelaggregate (2) einer Längsverkettung voneinander separiert auch als Einzelmodule für sich funktionsfähig sind.

## Claims

1. Hydraulic drive system, consisting of at least two individual units (2), each of which has a hydraulic pump (14) which can be operated by means of a drive (12) and which feeds pressurised fluid into a common feed line (18) on the outlet side, to which, associated with each individual unit (2), at least one valve device (34) is connected for supplying a respective consumer, wherein two adjacent individual units (2) are separated from each other or connected to each other in a fluid-conducting manner by means of a valve (15, 16, 17) in the feed line (18), wherein the at least two individual units are of modular design, form a longitudinal chain with each other when strung together and each have a section of the feed line (18), wherein the respective sections of the feed line (18) are connected to each other by fluid connection points (20), which can be separated from each other, between the adjacently arranged individual units (2), wherein the fluid-conducting connection of the individual units (2) to each other via the feed line (18) forms a type of longitudinal chain for the hydraulic pumps (14); and wherein, due to the separable longitudinal chain of the individual units (2), the respective hydraulic consumers, such as actuators in the form of working cylinders or hydraulic motors, can be operated at rapid or creep speed or, if necessary, can produce high outputs when all individual units (2) are connected.

2. Hydraulic drive system according to claim 1, **characterised in that** an individual unit (2) consists at least of - the hydraulic pump (14) with its drive (12);
- the valve device (34) with work ports (A, B) for a hydraulic consumer;
- a section of the feed line (18); together with
- associated valve (15, 16, 17); and
- preferably a storage tank (22).

3. Hydraulic drive system according to claim 1 or 2, **characterised in that** all individual units (2) are of identical design.

4. Hydraulic drive system according to one of the preceding claims, **characterised in that** the drive is an AC or DC motor (12) which is brushless or equipped with brushes.

5. Hydraulic drive system according to one of the preceding claims, **characterised in that** the respective valve is a switching valve, in particular an electromagnetically actuated 2/2-way switching valve (15, 16, 17).

6. Hydraulic drive system according to one of the preceding claims, **characterised in that** each valve device (34) is formed at least from a 4/3-way switching valve (36) which is connected on the inlet side to the feed line (18) and a return line (32) and on the outlet side to mutual pilot-operated hydraulic check valves (38, 40), each of which leads to a work port (A or B).

7. Hydraulic drive system according to one of the preceding claims, **characterised in that**, for implementing the longitudinal chain, individual functional blocks (3, 4, 5) which can be connected to each other are provided, each of which accommodates a valve device (34) and has the hydraulic pump (14) on one side and its drive (12) on the other side.

8. Hydraulic drive system according to one of the preceding claims, **characterised in that** the individual units (2) of a longitudinal chain can also function as individual modules on their own when separated from each other.

## Revendications

1. Système hydraulique d'entraînement, constitué d'au moins deux groupes (2) individuels, qui ont chacun une pompe (14) hydraulique pouvant être actionnée au moyen d'un entraînement (12), lesquelles, du côté de la sortie, injectent du fluide sous pression dans un conduit (18) commun d'injection auquel, affecté à chaque groupe (2) individuel, est raccordé au moins un dispositif (34) de soupape pour l'alimentation d'un consommateur respectif, dans lequel, au moyen d'une soupape (15, 16, 17) dans le conduit (18) d'injection, deux groupes (2) individuels voisins sont séparés l'un de l'autre ou sont reliés l'un à l'autre en conduite de fluide, dans lequel les au moins deux groupes individuels sont de constitution de type modulaire, forment entre eux, dans une rangée les uns à côté des autres, un enchaînement longitudinal et ont chacun un tronçon du conduit (18) d'injection, dans lequel les tronçons respectifs du conduit (18) d'injection sont reliés entre eux, entre les groupes (2) individuels voisins, par des points (20) de raccordement de fluide pouvant être séparés les uns des autres,
dans lequel
la liaison de conduite de fluide des groupes (2) individuels entre eux, par le conduit (18) d'injection, forment une sorte d'enchaînement longitudinal pour les pompes (14) hydrauliques ; et
dans lequel,
par l'enchaînement longitudinal pouvant être séparé des groupes (2) individuels, les consommateurs hydrauliques respectifs, comme des actionneurs sous la forme de vérins de travail ou de moteurs hydrauliques, peuvent fonctionner en mouvement rapide ou en mouvement lent ou, en cas de besoin, en branchant tous les groupes (2) individuels, peuvent donner de grandes puissances.

2. Système hydraulique d'entraînement suivant la revendication 1, **caractérisé en ce qu'**un groupe (2) individuel est constitué au moins de
- la pompe (14) hydraulique avec son entraînement (12) ;
- le dispositif (34) de soupape ayant des raccords (A, B) utiles pour un consommateur hydraulique ;
- un tronçon du conduit (18) d'injection ; outre
- une soupape (15, 16, 17) lui appartenant ; et
- de préférence un réservoir (22).

3. Système hydraulique d'entraînement suivant la revendication 1 ou 2, **caractérisé en ce que** tous les groupes (2) individuels sont de même construction.

4. Système hydraulique d'entraînement suivant l'une des revendications précédentes, **caractérisé en ce que** l'entraînement est un moteur (12) à courant alternatif ou à courant continu, qui est sans balai ou avec balai.

5. Système hydraulique d'entraînement suivant l'une des revendications précédentes, **caractérisé en ce que** la soupape respective est une soupape de commande, en particulier une soupape (15, 16, 17) de commande à 2/2 voies pouvant être actionnée électromagnétiquement.

6. Système hydraulique d'entraînement suivant l'une des revendications précédentes, **caractérisé en ce que** chaque dispositif (34) de soupape est formé d'au moins une soupape (36) de commande à 4/3 voies, qui est raccordée, du côté de l'entrée, au conduit (18) d'injection ainsi qu'à un retour (32) et, du côté de la sortie, à des clapets (38, 40) antiretour pouvant être débloqués mutuellement hydrauliquement, qui conduisent respectivement à un raccord (A ou B) utile.

7. Système hydraulique d'entraînement suivant l'une des revendications précédentes, **caractérisé en ce que**, pour la réalisation de l'enchaînement longitudinal, il est prévu divers blocs (3, 4, 5) fonctionnels, qui peuvent être reliés entre eux, qui reçoivent chacun un dispositif (34) de soupape et qui ont, d'un côté, la pompe (14) hydraulique et, de l'autre côté, leur entraînement (12).

8. Système hydraulique d'entraînement suivant l'une des revendications précédentes, **caractérisé en ce que** les groupes (2) individuels d'un enchaînement longitudinal peuvent fonctionner séparément les uns des autres et également pour eux-mêmes en module individuel.
